# DEMANDE DE BREVET EUROPEEN

(11) **EP 4 026 589 A1**
(43) Date de publication de la demande: **13.07.2022**
(21) Numéro de dépôt: 22151099.3
(22) Date de dépôt: 12.01.2022
(51) Int. Cl.: A62C 3/02

(54) **SYSTÈME AUTONOME DE DÉFENSE CONTRE LES INCENDIES**

(30) Priorité: 12.01.2021 FR 2100227
(71) Demandeur: STME Fire, 06130 Grasse (FR)
(72) Inventeur: DECROIX, Jean-Pascal, 06250 Mougins (FR)
(74) Mandataire: Macquet, Christophe

(57) **Abrégé**

L'invention concerne un système autonome de protection contre des incendies, comprenant une unité de contrôle (1) ; un groupe (3-1) de capteurs (3) connectés à l'unité de contrôle (1) comprenant des détecteurs aptes à collecter des données de température, et transmettant les données collectées par chacun des capteurs (3) connectés à l'unité de contrôle (1) ; une station météorologique (2) connectée à l'unité de contrôle (1) comprenant des détecteurs aptes à collecter des données de température, de vitesse et de direction du vent, et transmettant les données collectées par la station météorologique (2) à l'unité de contrôle (1) ; et un équipement de protection (4) étant apte à recevoir des instructions de l'unité de contrôle (1), et assurant une projection de liquide au moins sur une partie ciblée. L'unité de contrôle (1) collecte et traite les données collectées par chacun des capteurs (3) connectés et par la station météorologique (2), afin de déclencher la projection de liquide, par l'équipement de protection (4).

## Description

### DOMAINE DE L'INVENTION

La présente invention concerne un système autonome de détection et de défense contre les incendies.

### ART ANTERIEUR

Les systèmes de protection contre les incendies nécessitent généralement un déclenchement manuel, sur place ou à distance, d'un équipement de protection, lorsqu'un incendie se déclare. De tels systèmes nécessitent ainsi une intervention humaine afin de déterminer le moment opportun pour déclencher l'équipement de défense contre l'incendie, tel que, par exemple, la projection de liquide. Ce moment opportun pour déclencher l'équipement n'est pas déterminé dans les systèmes actuels. De plus, le déclenchement parfois retardé de l'équipement, et/ou la taille de l'équipement de défense contre les incendies, peuvent engendrer une consommation élevée de liquide tel que de l'eau, avec ou sans additifs, ce qui pose des problèmes notamment de coût et pour l'environnement. Une consommation élevée de liquide peut également poser un problème lorsque le liquide provient d'une citerne, par exemple. En effet, dans un tel cas, le volume de liquide peut être insuffisant pour ralentir efficacement la progression de l'incendie avant l'intervention des pompiers.

Ainsi, un problème technique que se propose de résoudre l'invention est d'améliorer l'efficacité d'un système d'autoprotection. Un autre problème technique que se propose de résoudre l'invention est de réduire la quantité d'eau et/ou de produit retardant utilisés dans le cadre du ralentissement d'un incendie.

### RESUME DE L'INVENTION

Une solution de l'invention à ce problème posé a pour premier objet un système autonome de protection contre des incendies, comprenant une unité de contrôle, disposée dans une zone à protéger contre les incendies ; au moins un groupe de capteurs connectés à l'unité de contrôle, disposé au moins dans une zone sujette aux incendies, comprenant des détecteurs aptes à collecter des données de température, et transmettant lesdites données collectées par chacun des capteurs connectés du groupe à l'unité de contrôle ; une station météorologique connectée à l'unité de contrôle, disposée dans la zone à protéger contre les incendies, comprenant des détecteurs aptes à collecter des données de température, de vitesse du vent et de direction du vent, et transmettant lesdites données collectées par la station météorologique à l'unité de contrôle ; et un équipement de protection), comprenant au moins un système d'arroseurs ou canon, surmontés chacun d'une tête de diffusion du liquide, disposé dans une zone de protection, ladite zone étant interposée entre la zone sujette aux incendies et la zone à protéger contre les incendies, étant apte à recevoir des instructions de l'unité de contrôle, et assurant une projection de liquide au moins sur une partie ciblée de la zone sujette aux incendies ; ladite unité de contrôle collectant et traitant les données collectées par chacun des capteurs connectés et par la station météorologique, afin de déclencher la projection de liquide, par ledit équipement de protection, au moins sur la partie ciblée de la zone sujette aux incendies.

De manière avantageuse, - l'unité de contrôle est apte à définir la partie ciblée de la zone sujette aux incendies en fonction, d'une part, de données de position de chacun des capteurs transmises par chacun des capteurs et, d'autre part, de la vitesse du vent et de la direction du vent ; - la station météorologique connectée est équipée d'une mémoire apte à stocker des données sur une période de temps définie ;
- le système comprend une pluralité n de groupes de capteurs connectés à distance d_{3-n/B} de la zone de protection ; - l'unité de contrôle collecte en outre une hygrométrie détectée par chacun des capteurs connectés, et/ou une hygrométrie détectée par la station météorologique, et/ou un couple de position x,y de chacun des capteurs connectés, et/ou une position altimétrique z de chacun des capteurs connectés, et/ou une distance d_{3-n/B} entre un groupe, ou chaque groupe, de capteurs connectés, et la zone de protection ; - le système d'arroseurs comprend une pluralité m d'arroseurs 4-m, m étant compris entre 4 et 20 ; les détecteurs du groupe de capteurs connectés à l'unité de contrôle sont aptes à collecter les données de température, sont en outre aptes à collecter des données de position, d'altimétrie, de pression atmosphérique, d'humidité et/ou de taux de CO₂ ; - les détecteurs compris dans la station météorologique, aptes à collecter des données de température, de vitesse du vent et de direction du vent, sont en outre aptes à collecteur des données d'hygrométrie, de pluviométrie et/ou de pression atmosphérique ; - l'unité de contrôle met en œuvre un algorithme, qui prend en compte différentes variables collectées par les capteurs ; - l'algorithme comporte des moyens pour prévoir le déplacement d'un incendie et pour déclencher, en fonction de cette prédiction, une projection préventive de liquide sur des zones sur lesquelles ledit incendie est susceptible de se déplacer ; et - l'algorithme détermine une nature du liquide à répandre selon différents paramètres, prenant en compte des variables collectées par les capteurs.

Une solution de l'invention au problème posé précité a pour deuxième objet un procédé de protection contre les incendies mettant en œuvre le système de l'invention, et comprenant les étapes suivantes : - collecte de la température, au moins dans une zone sujette aux incendies, par au moins un groupe de capteurs connectés ; - collecte de la température, de la vitesse du vent et de la direction du vent, au moins dans une zone à protéger, par une station météorologique connectée ; - traitement des données collectées par les capteurs connectés et la station météorologique, par une unité de contrôle, afin d'identifier la présence d'un incendie sur une partie ciblée de la zone sujette aux incendies ; et mise en fonctionnement d'un équipement de protection, lorsqu'un incendie est identifié, par l'unité de contrôle, comprenant une projection de liquide au moins sur la partie ciblée.

De manière avantageuse, - le traitement des données comprend l'utilisation d'un algorithme pour l'identification d'un incendie, et/ou pour la mise en fonctionnement de l'équipement de protection, ledit algorithme comprenant avantageusement des variables.

### BREVE DESCRIPTION DES DESSINS

L'invention sera mieux comprise à la lecture de la description non limitative qui suit, rédigée au regard des dessins annexés, dans lesquels :
- la figure 1 est une représentation schématique du système autonome de défense contre les incendies selon l'invention, sur laquelle apparaît une zone A à protéger contre les incendies représentée avec des hachures horizontales et comprenant une station météorologique 2 et une infrastructure 5 dans laquelle est disposée une unité de contrôle 1, une zone B de protection représentée par un quadrillage et dans laquelle sont disposés des arroseurs 4-1, 4-2, 4-m formant l'équipement de protection 4, et une zone C sujette aux incendies représentée en pointillés et dans laquelle sont disposés des groupes 3-1, 3-2, 3-n de capteurs 3 ;
- la figure 2 représente, sous la forme d'un diagramme, les communications entre les différents modules du système autonome de l'invention ;
- la figure 3 représente, sous la forme d'un diagramme, un exemple d'utilisation d'un système autonome de l'invention.

Les termes « environ » ou « approximativement » ou similaires, lorsqu'ils sont utilisés avec un nombre, peuvent signifier ce nombre spécifique, ou en variante, une plage à proximité du nombre spécifique, tel que compris par l'homme du métier.

Un premier objet de l'invention concerne un système de protection contre les incendies. Ce système est autonome. Autrement dit, aucune intervention humaine n'est nécessaire, ni pour la détection d'un incendie, ni pour la mise en fonctionnement de l'équipement de protection contre l'incendie.

En référence aux figures 1 à 3, le système autonome comprend un automate 1, également nommé ci-après unité de contrôle 1, au moins un groupe 3-1 de capteurs 3 connectés à l'unité de contrôle 1, une station météorologique 2 connectée à l'unité de contrôle 1, et un équipement de protection 4 contre les incendies.

Le système autonome de protection contre les incendies de l'invention comprend avantageusement au moins une zone A à protéger contre les incendies, une zone B de protection, et une zone C sujette aux incendies. Ces zones sont telles que définies ci-après.

Les capteurs 3 connectés sont répartis en groupes, au moins dans une zone C sujette aux incendies. Dans un exemple non limitatif de l'invention, des capteurs 3 connectés sont également répartis dans la zone A à protéger contre les incendies et/ou dans la zone B de protection. La zone C sujette aux incendies est, en particulier, une zone boisée. Le système autonome de l'invention comprend au moins un groupe 3-1 de capteurs 3. Dans un exemple non limitatif de l'invention, un groupe 3-1 de capteurs 3 comprend de 10 à 100 capteurs. La distance entre chaque capteur 3 et le nombre de capteurs 3 sont déterminés en fonction de chaque site d'installation. Dans un exemple non limitatif de l'invention, les capteurs 3 sont installés dans des végétaux tels que des branches d'arbre, et sont distants de 10 à 100 mètres. Avantageusement, le système autonome de protection contre les incendies de l'invention comprend une pluralité n de groupes 3-n de capteurs 3. Par exemple, les groupes 3-n de capteurs 3 connectés sont disposés en lignes successives sensiblement concentriques. Autrement dit, chaque groupe 3-n de capteurs 3 forme une barrière, au sein de la zone C sujette aux incendies, vis-à-vis d'une zone B définie par l'équipement de protection 4, *vide infra.* Selon l'exemple ci-dessus, cette barrière est arrangée de telle sorte que chacun des capteurs 3, appartenant à un groupe 3-n considéré, se trouve à sensiblement égale distance de la zone B définie par l'équipement de protection 4. Le terme « sensiblement » se réfère, par exemple, à une variation de distance, ou un écart vis-à-vis de la concentricité, inférieur ou égal à 10%. Une distance d_{3-n/B} sépare un groupe 3-n de capteurs 3 connectés de la zone B définie par l'équipement de protection 4.

Les capteurs 3 connectés sont équipés, a minima, de détecteurs de température. Selon un mode de réalisation, les capteurs 3 sont également équipés de détecteurs d'hygrométrie. Au sens de la présente invention, et selon le sens commun, l'hygrométrie, ou humidité relative, représente le pourcentage de saturation de l'air en humidité. Les capteurs 3 connectés sont autonomes. Les capteurs 3 connectés utilisent l'internet des objets (« Internet-of-Things » en anglais - IoT) pour communiquer les données collectées. Dans un exemple non limitatif de l'invention, les informations collectées par les capteurs 3 connectés sont transmises à l'automate 1 par des ondes radioélectriques, ou par un réseau cellulaire de communication tel que le réseau GSM (pour Global System for Mobile communications), ou par une communication satellite.

Le système autonome de protection contre les incendies de l'invention comprend également une station météorologique 2, connectée à l'unité de contrôle 1, et disposée à l'intérieur du périmètre d'une zone A à protéger contre les incendies. La zone A à protéger contre les incendies est, en particulier, une aire d'autoroute, ou une école, ou un parc, ou une habitation, etc... La zone A à protéger contre les incendies comprend avantageusement une ou plusieurs infrastructures 5.

La station météorologique 2 comprend des détecteurs de température et des détecteurs pour mesurer la vitesse du vent ainsi que la direction principale du vent. Elle est, avantageusement, également munie de détecteurs d'hygrométrie et de détecteurs pour mesurer la pluviométrie du site. Avantageusement, la station météorologique 2 est, en outre, équipée d'une mémoire permettant le stockage de données sur une période de temps définie. Selon un mode de réalisation de l'invention, la station météorologique 2 peut également prendre en compte d'autres paramètres comme un historique de l'hygrométrie sur une période de temps définie, ou une classification du risque lié à la topographie de la zone A à protéger. Les données collectées par la station météorologique 2 sont transmises à, et stockées par, l'unité de contrôle 1.

La station météorologique 2 est connectée à l'unité de contrôle 1, par un réseau filaire ou non-filaire. Les données collectées par la station météorologique 2 sont transmises à l'unité de contrôle 1 avec ou sans fil. Dans un exemple non limitatif, les données sont transmises selon une technologie sans fil, telle que par des ondes radioélectriques, ou par un réseau cellulaire de communication tel que le réseau GSM, ou par une communication satellite.

Le système autonome de protection contre les incendies de l'invention comprend également un équipement de protection 4 contre les incendies, nommé également équipement d'autoprotection 4, apte à ralentir la propagation d'un incendie. L'équipement de protection 4 contre les incendies assure la projection d'un liquide, au moins sur une partie ciblée de la zone C sujette aux incendies. La partie ciblée de la zone C sujette aux incendies est un espace spécifique, situé dans la zone C sujette aux incendies, et comprenant la position sur laquelle un incendie a été identifié et sur lequel le liquide doit être projeté, pour ralentir le feu, *vide infra.* L'équipement d'autoprotection 4 comprend, par exemple, des buses de projection d'un liquide ou des arroseurs surmontés d'une tête de diffusion d'un liquide.

Selon un mode de réalisation de l'invention, l'équipement d'autoprotection 4 comprend des arroseurs 4-m, ou mâts, décrits dans la demande FR 3 029 795 A1. Chaque arroseur 4-m, ou mât, est surmonté d'une tête de diffusion d'un liquide. Avantageusement, l'équipement d'autoprotection 4 comprend au moins un système d'arroseurs tels que décrits ci-dessus, également nommé système de mâts. Dans un exemple non limitatif de l'invention, le système d'arroseurs comprend entre 4 et 20 arroseurs 4-m, autrement dit m est compris entre 4 et 20. Les mâts du système de mâts sont reliés entre eux par un même tuyau qui assure une communication fluidique entre les différents mâts du système. Les mâts assurent la projection de liquide au moins sur la zone où l'incendie est détecté. Avantageusement, le liquide est composé d'eau, éventuellement additivée par une composition ignifuge telle que définie dans la demande FR 3 029 795 A1. Le choix du liquide ou fluide est par exemple effectué en fonction de la nature de ''intervention et de l'urgence de la protection, en préventif ou en curatif. Les mâts, ou le système de mâts, sont disposés dans une zone B de protection, située à la périphérie de la zone A à protéger. Autrement dit, la zone B de protection, et par extension le système de mâts, assurent une délimitation entre la zone A à protéger contre les incendies et la zone C sujette aux incendies. Selon un mode de réalisation, les arroseurs 4-m de l'équipement de protection 4 assurent également la projection de liquide sur la zone A à protéger contre les incendies en tout ou partie, et/ou sur la zone B de protection. La projection de liquide par les arroseurs 4-m peut être statique ou rotative. Dans un exemple non limitatif de l'invention, chaque arroseur 4-m comprend un système rotatif de projection du liquide. Selon cet exemple, chaque arroseur 4-m projette ainsi du liquide selon un angle à déterminer autour de l'arroseur 4-m. Cet angle de projection du liquide peut atteindre 360° autour de l'arroseur 4-m. Selon un autre exemple non limitatif, les arroseurs 4-m projettent du liquide selon un jet fixe.

Selon un mode de réalisation de l'invention, l'équipement de protection 4 comprend plusieurs systèmes de mâts tels que définis ci-dessus. L'équipement de protection 4 peut ainsi comptabiliser jusqu'à 40 mâts ou plus. Par exemple, l'équipement de protection 4 peut ainsi comptabiliser 50 voire 60 mâts. Dans un tel cas, les différents systèmes de mâts sont pilotés indépendamment les uns des autres, par l'automate 1. Comme les différents mâts d'un système de mâts sont en communication fluidique via un tuyau, la présence d'un nombre de mâts restreints sur un même système permet de ne pas augmenter de manière déraisonnable le diamètre du tuyau tout en assurant l'accès du liquide à chacun des mâts, et de garder des tailles modérées de systèmes de surpression.

Le système autonome de protection contre les incendies de l'invention comprend également une unité de contrôle 1. Dans un exemple non limitatif de l'invention, tel que celui représenté sur la figure 1, l'unité de contrôle 1 est installée dans une infrastructure 5, disposée dans la zone A à protéger contre les incendies. Cette unité de contrôle 1 reçoit les données collectées par chacun des capteurs 3, ainsi que les données collectées par la station météorologique 2. L'unité de contrôle 1 peut stocker les données ainsi collectées. L'unité de contrôle 1 transmet également des instructions de déclenchement à l'équipement de protection 4. Avantageusement, au sein de l'unité de contrôle 1, un algorithme analyse les données collectées par les capteurs 3 et la station météorologique 2, et assure le déclenchement de l'équipement d'autoprotection 4.

Selon un mode de réalisation, l'algorithme prend en compte différentes variables telles que la température relevée par chaque capteur 3 connecté, la direction du vent relevée par la station météorologique 2, la vitesse du vent relevée par la station météorologique 2, et la température relevée par la station météorologique 2. L'algorithme peut également tenir compte d'autres variables telles que : couple de position [x ; y] de chaque capteur 3 connecté ; position altimétrique (z) de chaque capteur 3 connecté ; humidité relevée par chaque capteur 3 connecté ; historique de l'humidité, ou humidité absolue, relevée par la station météorologique 2 au cours du temps ; pluviométrie ; distance d_{3-n/B} entre un groupe 3-n de capteurs 3 connectés et la zone B de protection ; et/ou risque lié à la topographie de la zone A à protéger.

Les informations collectées par chacun des capteurs 3 connectés et par la station météorologique 2 sont ainsi traitées, dans l'unité de contrôle 1, avantageusement par l'algorithme. Selon un mode de réalisation de l'invention, une différence de température et/ou d'hygrométrie entre l'un ou plusieurs des capteurs 3 connectés et la station météorologique 2 permet l'identification d'un incendie. Dans la mesure où chacun des capteurs 3 connectés peut également transmettre à l'unité de contrôle 1 des informations de position - telles que le couple de position [x ; y] de chaque capteur 3 connecté et la position altimétrique (z) de chaque capteur 3 connecté - une partie ciblée, sur laquelle un incendie s'est déclaré, est définie. Cette partie ciblée correspond donc à une zone spécifique, comprise dans la zone C sujette aux incendies. Avantageusement, le périmètre de la partie ciblée est en outre défini par la vitesse du vent et la direction du vent relevées par la station météorologique 2. De préférence, le périmètre de la partie ciblée est en outre défini par la pluviométrie relevée par la station météorologique 2, ainsi que la distance d_{3-n/B} entre le groupe de capteurs et la zone B de protection et le risque lié à la topographie de la zone A à protéger. Après traitement des données collectées, l'unité de contrôle 1 est apte à transmettre des instructions de déclenchement à l'équipement de protection 4. Plus précisément, et selon un mode de réalisation de l'invention, l'unité de contrôle 1 transmet des instructions de déclenchement à un nombre de mâts spécifique, pour couvrir, par la projection de liquide, la partie ciblée. Par exemple, l'automate 1 commandera la projection de liquide par trois mâts, si l'installation le permet, pour circonscrire la zone entourant le ou les capteurs 3 connectés responsable(s) de la détection d'un feu. L'unité de contrôle 1, permet ainsi de s'affranchir d'un démarrage manuel de l'équipement de protection.

Un second objet de l'invention concerne un procédé de protection contre les incendies. Ce procédé met en œuvre le système autonome de l'invention.

Le procédé de protection contre les incendies de l'invention comprend les étapes suivantes, schématisées sur les figures 2 et 3 :
- collecte de la température, au moins dans la zone C sujette aux incendies, par au moins un groupe 3-1 de capteurs 3 connectés ;
- collecte de la température, de la vitesse du vent et de la direction du vent, dans une zone A à protéger, par une station météorologique 2 connectée ;
- traitement des données collectées par les capteurs 3 connectés et la station météorologique 2, par une unité de contrôle 1, afin d'identifier la présence d'un incendie sur une partie ciblée de la zone C sujette aux incendies ; et
- mise en fonctionnement d'un équipement de protection 4, lorsqu'un incendie est identifié, par l'unité de contrôle 1, comprenant une projection de liquide au moins sur la partie ciblée.

Ce procédé de protection contre les incendies mettant en œuvre le système autonome de l'invention, les différents modules qui sont mis en œuvre au cours du procédé sont tels que définis dans la présente description. Autrement dit, les capteurs 3 connectés, la station météorologique 2, l'unité de contrôle 1 et l'équipement de protection 4 mis en œuvre dans le procédé de protection contre les incendies de l'invention, sont tels que définis ci-dessus, pour le système autonome de l'invention.

Avantageusement, l'identification de l'incendie pour la mise en fonctionnement de l'équipement de protection 4 est réalisée par l'algorithme défini ci-dessus. Avantageusement, les capteurs 3 ayant collecté une température anormalement élevée et la direction du vent relevée par la station météorologique 2 permettent également à l'unité de contrôle 1 de définir, via l'algorithme, quel mât doit démarrer en premier la projection de liquide. Autrement dit, selon un mode de réalisation, le traitement des données comprend l'utilisation d'un algorithme, dont les variables comprennent avantageusement au moins la température de chaque capteur 3, et la température, la vitesse du vent et la direction du vent collectées par la station météorologique 2, pour l'identification d'un incendie, et/ou pour la détermination des arroseurs 4-m de l'équipement de protection 4 devant commencer la projection du liquide. Dans un exemple non limitatif, le traitement des données, grâce à l'algorithme, permet de déterminer si un incendie est en cours. Dans un mode de réalisation selon l'invention, s'il n'y a pas d'incendie, l'unité de contrôle 1 n'envoie pas d'informations à l'équipement de protection 4 et le système autonome de protection contre les incendies continue la surveillance du site. A l'inverse, si un incendie est détecté, l'unité de contrôle 1 envoie des instructions de mise en fonctionnement à l'équipement de protection 4. En particulier, en cas de détection d'un incendie, l'unité de contrôle 1 envoie des instructions spécifiques à chacun des arroseurs 4-m de l'équipement de protection 4 pour leur mise en fonctionnement ou non. Ainsi, selon ce mode de réalisation, chaque arroseur de l'équipement de protection 4 reçoit des instructions pour projeter, ou non, du liquide. De préférence, chaque arroseur 4-m de l'équipement de protection 4 reçoit des instructions pour projeter, ou non, du liquide selon un angle autour de l'arroseur 4-m, cet angle étant également déterminé par l'algorithme, en particulier en fonction de la vitesse, de la direction du vent et de la position des capteurs ayant permis la détection de l'incendie.

Selon un exemple non limitatif de l'invention, lorsqu'au moins deux capteurs 3 relèvent une augmentation de la température au cours du temps, ou lorsqu'une augmentation de la température entre au moins deux capteurs 3 et la station météorologique 2 est relevée, l'algorithme envoie des instructions de mise en fonctionnement de l'équipement de protection 4, avantageusement selon un scénario préétabli. Ce scénario est, par exemple établi, en fonction d'un historique des vents déterminants ainsi qu'en fonction du débit de liquide projeté par l'équipement de protection 4, afin de définir une séquence de projection du liquide, ou séquence de tir. Une séquence de projection du liquide comprend, par exemple, la fréquence de projection et/ou l'ordre dans lequel les arroseurs 4-m de l'équipement de protection 4 projettent le liquide. Ainsi, selon un exemple non limitatif, les arroseurs 4-m projettent du liquide un par un, deux par deux, voire trois par trois ou plus, selon une cadence déterminée dans l'algorithme.

Par ailleurs, selon un mode de réalisation particulier de l'invention, l'algorithme détermine la nature du liquide ou fluide à répandre ou projeté selon différents paramètres, en plus de la zone à protéger.

L'algorithme permet en outre avantageusement de prévoir le déplacement de l'incendie, et de déclencher la projection sur des zones, qui se trouvent sur un chemin estimé de l'incendie, préventivement. Il s'agit là, d'une fonction d'anticipation.

Lorsqu'aucun incendie n'est détecté, l'unité de contrôle 1 n'envoie pas d'instructions de mise en fonctionnement à l'équipement de protection 4. Dans un exemple non limitatif de l'invention, le système autonome de protection contre les incendies continue alors la surveillance du site. Lors de la surveillance, les données collectées par chaque capteur 3 et par la station météorologique 2 sont transmises, à intervalles de temps réguliers, à l'unité de contrôle 1. Ces intervalles de temps, définis préalablement, peuvent être d'une fois par jour jusqu'à 10 fois par jour ou plus, en fonction de la programmation de l'algorithme. Par exemple, quand la température relevée par un ou plusieurs capteurs 3 augmente au-delà d'un seuil d'alerte, la périodicité de la transmission des données à l'unité de contrôle 1 peut être augmentée. Avantageusement, l'algorithme comprend une fonction de surveillance plus accrue, c'est-à-dire une périodicité de transmission des données collectées plus fréquente, en cas de fortes chaleurs et de vent élevés relevés par la station météorologique 2.

Selon un mode de réalisation du procédé de l'invention, les données de chacun des capteurs 3, ainsi que les données de la station météorologique 2, sont collectées de manière itérative au cours du temps, et transmises à l'unité de contrôle 1. L'unité de contrôle 1 compare les différentes données ainsi collectées, avantageusement par l'intermédiaire de l'algorithme. En absence de différence entre les données de chacun des capteurs 3 et celles de la station météorologique 2, l'unité de contrôle 1 n'envoie pas d'instructions à l'équipement de protection 4. Une absence de différence entre les données se réfère par exemple, au sens de la présente invention, à un écart inférieur ou égal à 10 % entre les données collectées par chacun des capteurs 3 et celles collectées par la station météorologique 2. En particulier, l'unité de contrôle 1 n'envoie pas d'instructions à l'équipement de protection 4, en absence de différence entre les données de température et/ou d'hygrométrie de chacun des capteurs 3 et celles de la station météorologique 2. A l'inverse, lorsque la comparaison des données résulte en une différence par exemple supérieure à 10 %, avantageusement lorsque la comparaison des données de température et/ou d'hygrométrie résulte en une différence par exemple supérieure à 10 %, l'unité de contrôle 1 définie une partie ciblée de la zone C sujette aux incendies sur laquelle un incendie est en cours. Avantageusement, l'unité de contrôle 1 définie la partie ciblée au moins à l'aide de données de position de chacun des capteurs 3, telles qu'un couple de position [x,y] et une position altimétrique z de chacun des capteurs 3, et à l'aide des données de vitesse du vent et de direction du vent collectées et transmises par la station météorologique 2. L'unité de contrôle 1 définie la partie ciblée en outre à l'aide de la vitesse du vent et la direction du vent relevées par la station météorologique 2. De préférence, l'unité de contrôle 1 définie la partie ciblée en outre à l'aide de la pluviométrie relevée par la station météorologique 2, ainsi que la distance d_{3-n/B} entre le groupe 3-n de capteurs 3 et la zone B de protection. L'unité de contrôle 1 transmet ensuite des instructions de déclenchement à l'équipement de protection 4, afin de projeter du liquide sur la partie ciblée. Avantageusement l'équipement de protection 4 comprend au moins un système de mâts et l'unité de contrôle 1 transmet des instructions de déclenchement à un nombre de mâts spécifique du système de mâts, pour couvrir, par la projection de liquide, la partie ciblée. L'arrêt de la projection de liquide par l'équipement de projection 4 dépend du site à protéger. Ainsi, selon un mode de réalisation, la projection de liquide est arrêtée manuellement. Selon un autre mode de réalisation, l'arrêt de la projection de liquide est autonome. Selon ce mode, par exemple, l'équipement de protection 4 comprend une citerne pour alimenter en liquide les arroseurs 4-m et la citerne comprend alors un capteur de niveau apte à envoyer un signal d'arrêt à l'équipement de protection 4 lorsque le volume de liquide dans la citerne passe en dessous d'un seuil.

Le système autonome de l'invention permet ainsi de cibler la zone d'arrivée d'un incendie. De plus, ce système permet d'automatiser le déclenchement d'un équipement d'autoprotection contre les incendies, sur la zone ciblée, sans intervention humaine.

Le groupe de capteurs connectés à l'unité de contrôle, assure la détection d'un feu et l'unité de contrôle assure le déclenchement, sur une partie ciblée, de l'équipement d'autoprotection contre les incendies.

Grâce au déclenchement intelligent des équipements de protection, l'efficacité du système de protection est améliorée, le rendant autonome.

La quantité d'eau, avec ou sans additifs tels qu'un produit retardant, utilisée dans le cadre du ralentissement la progression d'un incendie et/ou de l'extinction d'un incendie, est réduite par la projection ciblée du liquide sur la zone où l'incendie est identifié.

Les données collectées par la station météorologique et/ou chacun des capteurs, telles que, par exemple, la température, l'hygrométrie, l'historique de l'humidité relevée au cours du temps, la pluviométrie, la teneur en eau des végétaux, la vitesse du vent, et/ou la direction du vent, qui sont transmises et stockées dans l'unité de contrôle, peuvent également être mises à disposition d'organismes spécifiques, tels que des services de préfecture ou des pompiers, pour la détermination, par exemple, de seuils d'alerte météorologique.

## Revendications

1. Système autonome de protection contre des incendies, comprenant
une unité de contrôle (1), disposée dans une zone (A) à protéger contre les incendies ;
au moins un groupe (3-1) de capteurs (3) connectés à l'unité de contrôle (1), disposé au moins dans une zone (C) sujette aux incendies, comprenant des détecteurs aptes à collecter des données de température, et transmettant lesdites données collectées par chacun des capteurs (3) connectés du groupe (3-1) à l'unité de contrôle (1) ;
une station météorologique (2) connectée à l'unité de contrôle (1), disposée dans la zone (A) à protéger contre les incendies, comprenant des détecteurs aptes à collecter des données de température, de vitesse du vent et de direction du vent, et transmettant lesdites données collectées par la station météorologique (2) à l'unité de contrôle (1) ; et
un équipement de protection (4), comprenant au moins un système d'arroseurs ou canon, surmontés chacun d'une tête de diffusion du liquide, disposé dans une zone (B) de protection, ladite zone (B) étant interposée entre la zone (C) sujette aux incendies et la zone (A) à protéger contre les incendies, étant apte à recevoir des instructions de l'unité de contrôle (1), et assurant une projection de liquide au moins sur une partie ciblée de la zone (C) sujette aux incendies ;
ladite unité de contrôle (1) collectant et traitant les données collectées par chacun des capteurs (3) connectés et par la station météorologique (2), afin de déclencher la projection de liquide, par ledit équipement de protection (4), au moins sur la partie ciblée de la zone (C) sujette aux incendies.

2. Système selon l'une quelconque des revendications précédentes, dans lequel l'unité de contrôle (1) est apte à définir la partie ciblée de la zone (C) sujette aux incendies en fonction, d'une part, de données de position de chacun des capteurs (3) transmises par chacun des capteurs (3) et, d'autre part, de la vitesse du vent et de la direction du vent.

3. Système selon l'une quelconque des revendications précédentes, dans lequel la station météorologique (2) connectée est équipée d'une mémoire apte à stocker des données sur une période de temps définie.

4. Système selon l'une quelconque des revendications précédentes, comprenant une pluralité n de groupes (3-n) de capteurs (3) connectés à distance d_{3-n/B} de la zone (B) de protection.

5. Système selon l'une quelconque des revendications précédente, dans lequel l'unité de contrôle (1) collecte en outre une hygrométrie détectée par chacun des capteurs (3) connectés, et/ou une hygrométrie détectée par la station météorologique (2), et/ou un couple de position x,y de chacun des capteurs (3) connectés, et/ou une position altimétrique z de chacun des capteurs (3) connectés, et/ou une distance d_{3-n/B} entre un groupe (3-1), ou chaque groupe (3-n), de capteurs (3) connectés, et la zone (B) de protection.

6. Système selon la revendication 7, dans lequel le système d'arroseurs comprend une pluralité m d'arroseurs (4-m), m étant compris entre 4 et 20.

7. Système selon l'une des revendications précédentes, **caractérisé en ce que** les détecteurs du groupe (3-1) de capteurs (3) connectés à l'unité de contrôle (1), sont aptes à collecter les données de température, sont en outre aptes à collecter des données de position, d'altimétrie, de pression atmosphérique, d'humidité et/ou de taux de CO₂.

8. Système selon l'une des revendications précédentes, **caractérisé en ce que** les détecteurs compris dans la station météorologique (2), aptes à collecter des données de température, de vitesse du vent et de direction du vent, sont en outre aptes à collecteur des données d'hygrométrie, de pluviométrie et/ou de pression atmosphérique.

9. Système selon l'une des revendications précédentes, **caractérisé en ce que** l'unité de contrôle (1) met en œuvre un algorithme, qui prend en compte différentes variables collectées par les capteurs (3).

10. Système selon la revendication 9, **caractérisé en ce que** l'algorithme comporte des moyens pour prévoir le déplacement d'un incendie et pour déclencher, en fonction de cette prédiction, une projection préventive de liquide sur des zones sur lesquelles ledit incendie est susceptible de se déplacer.

11. Système selon l'une des revendications 9 ou 10, **caractérisé en ce que** l'algorithme détermine une nature du liquide à répandre selon différents paramètres, prenant en compte des variables collectées par les capteurs (3).

12. Procédé de protection contre les incendies mettant en œuvre le système selon l'une des revendications 1 à 11, et comprenant les étapes suivantes :
collecte de la température, au moins dans une zone (C) sujette aux incendies, par au moins un groupe (3-1) de capteurs (3) connectés ;
collecte de la température, de la vitesse du vent et de la direction du vent, au moins dans une zone (A) à protéger, par une station météorologique (2) connectée ;
traitement des données collectées par les capteurs (3) connectés et la station météorologique (2), par une unité de contrôle (1), afin d'identifier la présence d'un incendie sur une partie ciblée de la zone (C) sujette aux incendies ; et
mise en fonctionnement d'un équipement de protection (4), lorsqu'un incendie est identifié, par l'unité de contrôle (1), comprenant une projection de liquide au moins sur la partie ciblée.
